# EUROPÄISCHE PATENTSCHRIFT

(11) **EP 0 327 821 B1**
(45) Veröffentlichungstag und Bekanntmachung des Hinweises auf die Patenterteilung: **12.05.1993**
(21) Anmeldenummer: 89100465.7
(22) Anmeldetag: 12.01.1989
(51) Int. Cl.: F27D 1/14, F23M 5/04, F27D 1/00

(54) **Haltevorrichtung für Formteile und/oder Matten aus keramischem Fasermaterial für Industrieöfen**
Securing device for parts and/or mats made from ceramic fibre materials for use in an industrial furnace
Ancrage pour des éléments et/ou des nattes en fibres céramiques pour four industriel

(30) Priorität: 06.02.1988 DE 3803681
(43) Veröffentlichungstag der Anmeldung: 16.08.1989
(73) Patentinhaber: Abicht, Roland, Ing. grad., D-58093 Hagen (DE)
(72) Erfinder: Abicht, Roland, Ing. grad., D-58093 Hagen (DE)
(74) Vertreter: Köchling, Conrad, Dipl.-Ing.

(56) Entgegenhaltungen:
- EP-A- 0 102 465
- DE-A- 3 401 396
- DE-A- 3 604 493
- GB-A- 2 159 612
- US-A- 3 523 395
- US-A- 3 687 093

## Beschreibung

Die Erfindung betrifft eine Haltevorrichtung für Formteile und/oder Matten aus keramischem Fasermaterial, die an der Innenseite des metallischen Ofenmantels eines Industrieofens befestigt sind, bestehend aus am metallischen Ofenmantel gehalterten, in die Matten und/oder Formteile eingreifenden, stabförmigen, metallischen Ankern, insbesondere aus Stahl, die an ihren dem Ofeninneren zugewandten Endteilen keramische, an der Ofeninnenseite der Matten und/oder Formteile angreifende und letztere an dem metallischen Ofenmantel anspannende Widerlager tragen, wobei anschließend an die keramischen Widerlager in Richtung zum metallischen Ofenmantel hin die Anker thermisch isolierende, feuerfeste Verlängerungen aus Keramik angeordnet sind, die rohrförmig profiliert und von den Ankern gehaltert und durchdrungen sind.

Eine derartige Haltevorrichtung ist aus der US-A 35 23 395 bekannt. Dort besteht die Haltevorrichtung aus einem metallischen Anker und einer mit einer Gewindebohrung versehenen feuerfesten Verlängerung, die an ihrem ofeninnenseitigen Ende ein Widerlager trägt.

Diese Ausbildung ist in mehrfacher Hinsicht nachteilig.
Der metallische Anker verläuft nur über einen Bruchteil der Dicke der Formteile bzw. Matten, die gegen die Ofeninnenwandung angepreßt sind, während über den Rest der Länge der gesamten Haltevorrichtung lediglich die keramische Verlängerung mit dem relativ ofeninnenseitig liegenden Widerlager verläuft. Dies bedeutet, daß auftretende Biegebelastungen nur teilweise von dem metallischen Anker, zum großen Teil aber auch von dem keramischen Verlängerungselement aufgefangen werden müssen. Zudem ist es erforderlich, daß das Keramikteil mit einer innenliegenden Gewindebohrung ausgebildet wird, was fertigungstechnisch aufwendig ist.

Ausgehend von diesem Stand der Technik liegt der Erfindung die Aufgabe zugrunde, eine Haltevorrichtung gattungsgemäßer Art zu schaffen, bei der die Biegebelastungen im wesentlichen vom metallischen Anker aufgenommen werden können und eine erhebliche Erhöhung der Biegebelastbarkeit der Anker ohne Querschnittsvergrößerung des Ankerquerschnittes erreicht werden kann.

Zur Lösung dieser Aufgabe wird vorgeschlagen, daß die Widerlager etwa glockenförmig ausgebildet sind und die Anker mit ihren zum Ofeninneren zugewandten Endteilen durch die gelochten Böden der glockenförmigen Widerlager in letztere eingreifen, so daß der Anker vom Ofenmantel bis zur Ofeninnenseite reicht; daß die rohrförmig profilierten Verlängerungen jeweils einen, insbesondere angeformten, am Boden eines jeden Widerlagers sich axial abstützenden Flansch aufweisen und mittels des Ankers an den Boden eines jeden Widerlagers angespannt sind oder jeweils einstückig mit dem Widerlager ausgebildet sind; und daß die glockenförmigen Widerlager mit Stopfen aus feuerfestem Material verschlossen sind.

Die metallischen Anker reichen von dem metallischen Ofenmantel bis zur Ofeninnenseite, da die Anker sowohl die Verlängerungen als auch die gelochten Böden der glockenförmigen Widerlager durchgreifen. Hierdurch können im wesentlichen alle auftretenden Biegebelastungen vom metallischen Anker aufgenommen werden. Dadurch, daß der Anker die thermisch isolierenden feuerfesten Verlängerungen durchgreift, ist der Anker selbst im Durchgriffsbereich weitgehend gegen thermische Belastungen geschützt. Infolge ist es möglich, den Querschnitt des Ankers relativ gering zu wählen und dennoch eine hohe Biegebelastbarkeit zu erreichen. Durch die glockenförmige Ausbildung des Widerlagers in Verbindung dem Verschluß der Widerlageröffnung durch einen feuerfesten Stopfen wird eine weitere Abschirmung des metallischen Ankers gegenüber dem Ofeninnenraum erreicht, wobei der ofeninnenliegende Kopf des Ankers von der Ofeninnenfläche zurückgesetzt ist.

In Weiterbildung ist es förderlich, wenn die Verlängerungen sich von den Widerlagern aus bis in Temperaturbereiche der auf Betriebstemperatur erwärmten thermisch isolierenden Ofenauskleidung von ca. 600° C oder weniger erstrecken.

Hierdurch werden unter anderem auch Verzunderungen der stählernen Anker zumindest weitgehend vermieden.

Desweiteren ist es vorteilhaft, wenn die Verlängerungen mit Abstand vom Ofenmantel enden.

Hierdurch unterbleibt eine Wärmeleitung durch die Verlängerungen aus Keramik zum metallischen Ofenmantel hin.

Vorzugsweise ist vorgesehen, daß die Flansche der Verlängerungen sich innenseitig der Widerlager-Böden axial abstützen und mittels der Anker an die Widerlager-Böden angespannt sind.

Dabei kann vorgesehen sein, daß die Anker in am Ofenmantel angeordnete Gewindebohrungen axial einstellbar eingeschraubt sind.

Hierdurch werden Verzunderungen der Schraubverbindungen, die das Lösen der Halterungen erschweren, unterbunden.

Eine vorteilhafte Weiterbildung ist dadurch gekennzeichnet, daß die Gewindebohrungen in Durchgangsbohrungen des Ofenmantels münden, ferner die Anker an ihren dem Ofenmantel zugewandten Endteilen Schlüsselansätze aufweisen und daß die Schlüsselansätze durch die Durchgangsbohrungen des Ofenmantels betätigbar angeordnet sind.

Diese Maßnahmen erlauben auch ein Nachspannen der Widerlager von außen her, also auch bei erhitztem Industrieofen.

Um eine noch festere Verbindung zwischen den Widerlagern und den Verlängerungen zu erzielen, ist bevorzugt vorgesehen, daß die Böden der etwa glockenförmigen Widerlager zwischen den Flanschen der Verlängerungen und axialwirksamen Ankergegenlagern zumindest kraftschlüssig eingespannt sind.

Bevorzugt ist dabei vorgesehen, daß die Flansche sich außenseitig der Widerlagerböden axial abstützen, die axialwirksamen Anker-Gegenlager an die Innenseiten der Widerlagerböden eingespannt sind und daß an den Ankern in Richtung zu den Flanschen der Verlängerungen hin wirksame Spanneinrichtungen angeordnet sind.

Ausführungsbeispiele der Erfindung sind in den Zeichnungen dargestellt und werden im folgenden näher beschrieben.

Es zeigen:
- Figur 1: einen Teil eines Industrieofens im Schnitt,
- Figur 2 bis 5: weitere Ausführungsformen, ebenfalls im Schnitt gesehen.

Allen Ausführungsformen ist gemeinsam, daß ein metallischer Ofenmantel 1, insbesondere aus Stahl, innenseitig mit Matten 2 und einer Vielzahl nebeneinander sowie übereinander angeordneter Formteile 3 aus keramischem Fasermaterial beschichtet ist. Zu deren Halterung am Ofenmantel 1 streben eine Vielzahl zum Ofeninneren hinzielender, bolzenförmiger Anker 4 aus Stahl ab, die in die Matten 2 und Formteile 3 eingreifen. Gemäß Ausführungsbeispiel Figur 1 und 4 sind die Anker 4 mit ihrem einen Endteil am Ofenmantel 1 angeschweißt. An den freien, also zum Ofeninneren zielenden Endteilen der Anker 4 ist jeweils ein Widerlager 5 aus Hartkeramik lösbar befestigt, welches jeweils einen angeformten, umlaufenden, radial nach außen abstrebenden Flansch 6 aufweist, der sich an der dem Ofeninneren zugewandten Seite eines Formteiles 3 axial abstützt.

Die Widerlager 5 haben eine etwa glockenförmige Gestalt und die Anker 4 greifen mit ihren freien Endteilen durch die gelochten Böden 7 der glockenförmigen Widerlager 5 in diese ein. Im Anschluß an die Widerlager ist jeweils eine rohrförmig profilierte Verlängerung 8 auf die Anker 4 aufgesteckt, die bis in die Matten 2 reichen können, aber mit Abstand vom Ofenmantel 1 enden.

Gemäß Figur 1 bis 3 hat jede der Verlängerungen 8 einen angeformten, radial nach außen gerichteten umlaufenden Flansch 9. Dabei stützt sich der Flansch 9 einer jeden Verlängerung 8 an der Innenseite des Widerlagerbodens 7 formschlüssig ab. Zum Ausgleich von Unebenheiten können zwischen den Abstützstellen Keramikfasern und/oder feuerfester Mörtel vorgesehen sein.

Gemäß Figur 1 und 4 enden die Anker 4 mit Außengewindezonen, auf die jeweils eine Schraubenmutter 10 aufgeschraubt ist, mittels welcher einerseits der Flansch 9 an die Innenseite des Widerlager-Bodens 7 und andererseits über das Widerlager 5 die Formteile 3 und die Matten 2 an die Innenseite des Ofenmantels 1 angespannt werden. Zwischen der Schraubenmutter 10 und dem Flansch 9 kann eine die Anspannkraft auf die gesamte Fläche des Flansches 9 gleichmäßig verteilende Scheibe 11 angeordnet werden.

In Figur 2 ist der Anker 4 als Kopfschraube ausgebildet, deren Kopf sich über eine Scheibe 11 am Flansch 9 abstützt, während der das Außengewinde aufweisende Schraubenschaft in eine Gewindebohrung 12 des Ofenmantels 1 eingeschraubt ist. Die Gewindebohrung 12 kann durch eine am Ofenmantel 1 angeschweißte Gewindebuchse oder Schraubenmutter gebildet werden. Dabei ist es vorteilhaft, im Ofenmantel 1 eine zur Gewindebohrung 12 koaxial angeordnete Durchgangsbohrung und am freien Ende des Schraubenschaftes ein Schlüsselansatz 13 vorzusehen, so daß durch die Durchgangsbohrung des Ofenmantels 1 die Kopfschraube angezogen werden kann.

In Figur 3 stützt sich der Flansch 9 der Verlängerung 8 außenseitig des Widerlagerbodens 7 ab. Ferner ist auf dem Schaft des als Kopfschraube ausgebildeten Ankers 4 eine Schraubenmutter 14 angeordnet, mittels welcher der Flansch 9 der Verlängerung 8 an die Außenseite des Widerlagerbodens angespannt wird, wonach dann der Widerlagerboden 7 zwischen dem Flansch 9 und dem Kopf des Ankers 4 spiellos eingespannt ist, wodurch ein Abknicken des Widerlagers 5 von der Verlängerung 8 ausgeschlossen ist.

Gemäß Figur 4 und 5 sind jeweils das Widerlager 5 und die Verlängerung 8 einstückig ausgebildet.

Zudem sind bei allen etwa glockenförmigen Widerlagern 5 diese nach der Montage der Halterungen mit Stopfen 18 aus feuerfestem Material verschlossen. Es ist auch möglich, die in die glockenförmigen Widerlager 5 hineinreichenden Teile der stählernen Anker 4 mit Keramik zu beschichten, um Verzunderungen dieser Teile zu vermeiden.

## Patentansprüche

1. Haltevorrichtung für Formteile (3) und/oder Matten (2) aus keramischem Fasermaterial, die an der Innenseite des metallischen Ofenmantels (1) eines Industrieofens befestigt sind, bestehend aus am metallischen Ofenmantel (1) gehalterten, in die Matten (2) und/oder Formteile (3) eingreifenden, stabförmigen, metallischen Ankern (4), insbesondere aus Stahl, die an ihren dem Ofeninneren zugewandten Endteilen keramische, an der Ofeninnenseite der Matten (2) und/oder Formteile (3) angreifende und letztere an dem metallischen Ofenmantel (1) anspannende Widerlager (5) tragen, wobei anschließend an die keramischen Widerlager (5) in Richtung zum metallischen Ofenmantel (1) hin die Anker (4) thermisch isolierende, feuerfeste Verlängerungen (8) aus Keramik angeordnet sind, die rohrförmig profiliert und von den Ankern (4) gehaltert und durchdrungen sind, **dadurch gekennzeichnet,** daß die Widerlager (5) etwa glockenförmig ausgebildet sind und die Anker (4) mit ihren zum Ofeninneren zugewandten Endteilen durch die gelochten Böden der glockenförmigen Widerlager (5) in letztere eingreifen, so daß der Anker (4) vom Ofenmantel (1) bis zu Ofeninnenseite reicht; daß die rohrförmig profilierten Verlängerungen (8) jeweils einen, insbesondere angeformten, am Boden (7) eines jeden Widerlagers (5) sich axial abstützenden Flansch (9) aufweisen und mittels des Ankers (4) an den Boden (7) eines jeden Widerlagers (5) angespannt sind oder jeweils einstückig mit dem Widerlager (5) ausgebildet sind; und daß die glockenförmigen Widerlager (5) mit Stopfen (18) aus feuerfestem Material verschlossen sind.

2. Halterung nach Anspruch 1, **dadurch gekennzeichnet,** daß die Verlängerungen (8) sich von den Widerlagern (5) aus bis in Temperaturbereiche der auf Betriebstemperatur erwärmten thermisch isolierenden Ofenauskleidung von ca. 600°C oder weniger erstrecken.

3. Halterung nach Anspruch 1 oder 2, **dadurch gekennzeichnet,** daß die Verlängerungen (8) mit Abstand vom Ofenmantel (1) enden.

4. Halterung nach Anspruch 1, **dadurch gekennzeichnet,** daß die Flansche (9) der Verlängerungen (8) sich innenseitig der Widerlager-Böden (7) axial abstützen und mittels der Anker (4) an die Widerlager-Böden (7) angespannt sind.

5. Halterung nach einem der Ansprüche 1 bis 4, **dadurch gekennzeichnet,** daß die Anker (4) in am Ofenmantel (1) angeordnete Gewindebohrungen (12) axial einstellbar eingeschraubt sind.

6. Halterung nach Anspruch 5, **dadurch gekennzeichnet,** daß die Gewindebohrungen (12) in Durchgangsbohrungen des Ofenmantels (1) münden, ferner die Anker (4) an ihren dem Ofenmantel (1) zugewandten Endteilen Schlüsselansätze (13) aufweisen und daß die Schlüsselansätze (13) durch die Durchgangsbohrungen des Ofenmantels (1) betätigbar angeordnet sind.

7. Halterung nach einem der Ansprüche 1 bis 6, **dadurch gekennzeichnet,** daß die Böden (7) der etwa glockenförmigen Widerlager (5) zwischen den Flanschen (9) der Verlängerungen (8) und axialwirksamen Ankergegenlagern zumindest kraftschlüssig eingespannt sind.

8. Halterung nach Anspruch 7, **dadurch gekennzeichnet,** daß die Flansche (9) sich außenseitig der Widerlagerböden (7) axial abstützen, die axialwirksamen Anker-Gegenlager an die Innenseiten der Widerlagerböden (7) eingespannt sind und daß an den Ankern (4) in Richtung zu den Flanschen (9) der Verlängerungen hin wirksame Spanneinrichtungen (14) angeordnet sind.

## Claims

1. A retaining device for mouldings (3) and/or mats (2) of ceramic fibrous material which are attached to the inside of the metal jacket (1) of an industrial furnace, the device comprising rod-shaped metal, more particularly steel anchors (4) which are retained on the metal furnace jacket (1) and which engage in the mats (2) and/or mouldings (3) and which bear on their end portions adjacent the interior of the furnace ceramic abutments (5) which engage with the furnace side of the mats (2) and/or mouldings (3) and clamp the latter to the metal furnace jacket (1), the ceramic abutments (5) being followed by thermally insulating refractory ceramic extensions (8) which extend in the direction of the metal furnace jacket (1) and which are tubular in cross-section and are retained by the anchors (4), which extend through said extensions, characterized in that the abutments (5) are substantially bell-shaped in construction and the anchors (4) so engage via their end portions adjacent the interior of the furnace into the bell-shaped abutments (5) through the perforated ends thereof that the anchor (4) extends from the furnace jacket (1) to the interior of the furnace; each of the extensions (8) tubular in cross-section has a more particularly moulded-on flange (9) bearing axially against the end (7) of each abutment (5) and is clamped to the end (7) of each abutment (5) or is constructed unitarily with the abutment (5); and the bell-shaped abutments (5) are closed with plugs (18) of refractory material.

2. A retaining means according to claim 1, characterized in that the extensions (8) extend from the abutments (5) as far as temperature ranges of approximately 600°C or less in the thermally insulating furnace lining heated to operating temperature.

3. A retaining means according to claims 1 or 2, characterized in that the extensions (8) terminate at a distance from the furnace jacket (1).

4. A retaining means according to claim 1, characterized in that the flanges (9) of the extensions (8) bear axially against the insides of the bottoms (7) of the abutments and are clamped to the bottoms (7) of the abutments via the anchors (4).

5. A retaining means according to one of claims 1 to 4, characterized in that the anchors (4) are axially adjustably screwed into threaded bores (12) disposed on the furnace jacket (1).

6. A retaining means according to claim 5, characterized in that the threaded bores (12) open into continuous bores in the furnace jacket (1); the anchors (4) have key attachments (13) at their end portions adjacent the furnace jacket (1); and the key attachments (13) are disposed to be actuated through the continuous bores of the furnace jacket (1).

7. A retaining means according to one of claims 1 to 6, characterized in that the ends (7) of the substantially bell-shaped abutments (5) are at least non-positively clamped between the flanges (9) of the extensions (8) and axially operative anchor opposed bearings.

8. A retaining means according to claim 7, characterized in that the flanges (9) are borne axially outside the ends (7) of the abutments; the axially operative anchor opposed bearings are clamped to the insides of the ends (7) of the abutments; and clamping devices (14) operative in the direction of the flanges (9) of the extensions are disposed on the anchors (4).

## Revendications

1. Dispositif de fixation pour des pièces noulées (3) et/ou des mats (2) en matériau céramique à base de fibres qui sont fixés sur la face interne de la paroi métallique (1) du four d'un four industriel, ledit dispositif étant constitué par des éléments d'ancrage métalliques (4), en particulier en acier, en forme de barres, qui sont fixés sur la paroi métallique (1) dit four, s'accrochent dans les mats (2) et/ou les pièces moulées (3) et qui comportent, en leurs extrémités pointant à l'intérieur du four, des butées céramiques (5) s'accrochant à la face des mats (2) et/ou des pièces moulées (3) tournée vers l'intérieur du four et serrant ceux-ci contre la paroi métallique (1) du four, des rallonges (8) céramiques, réfractaires, thermiquement isolées étant disposées juste après les butées céramiques (5) en allant vers la paroi métallique (1) du four, lesdites rallonges étant profilées en forme de tube et étant fixées par les éléments d'ancrage (4) et traversées par ces derniers, caractérisé en ce que les butées (5) ont une forme approximativement en cloche et en ce que les éléments d'ancrage (4) s'accrochent à celles-ci avec leurs extrémités pointant à l'intérieur du four, à travers les fonds troués des butées (5) en forme de cloche, de telle manière que l'élément d'ancrage (4) s'étende de la paroi (1) du four jusqu'à la face interne du four; en ce que les rallonges (8), profilées en forme de tube, présentent chacune une bride (9) qui a une forme particulière, qui s'appuie axialement sur le fond (7) de chaque butée (5) et qui est serrée au moyen de l'élément d'ancrage (4) au fond (7) de chaque butée (5) ou en ce que lesdites rallonges forment chaque fois un seul corps avec la butée (5); et en ce que les butées (5) en forme de cloche sont obturées au moyen de bouchons (18) en matériau réfractaire.

2. Fixation selon la revendication 1, caractérisée en ce que les rallonges (8) s'étendent à partir des butées (5) jusqu'à dans les plages de température du revêtement du four thermiquement isolé chauffé à la température de fonctionnement d'environ 600 °C ou moins.

3. Fixation selon la revendication 1 ou 2, caractérisée en ce que les rallonges (8) s'arrêtent à une certaine distance de la paroi (1) du four.

4. Fixation selon la revendication 1, caractérisée en ce que les brides (9) des rallonges (8) s'appuient axialement à l'intérieur du fond (7) des butées et en ce qu'elles sont serrées contre les fonds (7) des butées au moyen des éléments d'ancrage (4).

5. Fixation selon l'une quelconque des revendications 1 à 4, caractérisée en ce que les éléments d'ancrage (4) sont vissés dans des trous taraudés (12) disposés dans la paroi (1) du four de manière à pouvoir être réglé axialement.

6. Fixation selon la revendication 5, caractérisée en ce que les trous taraudés (12) débouchent dans les trous de passage de la paroi (1) du four, en ce qu'en outre les éléments d'ancrage (4) présentent en leurs extrémités tournées vers la paroi (1) du four des tenons à clé (13) et en ce que les tenons à clé (13) sont disposés de manière à ce qu'on puisse les actionner à travers les trous de passage de la paroi (1) du four.

7. Fixation selon l'une quelconque des revendications 1 à 6, caractérisée en ce que les fonds (7) des butées (5) ayant une forme approximativement en cloche sont serrés au moins par adhérence entre les brides (9) des rallonges (8) et les contre-butées des éléments d'ancrage à effet axial.

8. Fixation selon la revendication 7, caractérisée en ce que les brides (9) s'appuient axialement à l'extérieur des fonds (7) des butées, en ce que les contre-butées des éléments d'ancrage à effet axial sont serrés contre les faces internes des fonds (7) des butées et en ce que des dispositifs de serrage (14) agissant dans le sens allant vers les brides (9) des rallonges sont disposés sur les éléments d'ancrage (4).
